# EUROPÄISCHE PATENTSCHRIFT

(11) **EP 2 991 158 B1**
(45) Veröffentlichungstag und Bekanntmachung des Hinweises auf die Patenterteilung: **20.03.2019**
(21) Anmeldenummer: 15002377.8
(22) Anmeldetag: 10.08.2015
(51) Int. Cl.: H01P 1/208, H01P 5/04, H01P 7/06

(54) **GENERISCHES KANALFILTER**
GENERIC CHANNEL FILTER
FILTRE DE GAINE GENERIQUE

(30) Priorität: 27.08.2014 DE 102014012752
(43) Veröffentlichungstag der Anmeldung: 02.03.2016
(73) Patentinhaber: Tesat-Spacecom GmbH & Co. KG, 71522 Backnang (DE)
(72) Erfinder: Arnold, Christian, 71522 Backnang (DE); Parlebas, Jean, 71576 Burgstetten (DE)
(74) Vertreter: LKGLOBAL Lorenz & Kopf PartG mbB Patentanwälte

(56) Entgegenhaltungen:
- DE-A1- 2 108 675
- US-A1- 2004 051 603
- US-A1- 2012 007 697
- US-A1- 2013 009 728
- US-A1- 2013 093 539
- US-B1- 6 232 853
- US-B2- 7 956 706

## Beschreibung

### Gebiet der Erfindung

Die vorliegende Erfindung betrifft ein Kanalfilter für eine Kommunikationseinrichtung bzw. für eine Datenübertragungsstrecke, insbesondere für eine Satellitenübertragungsstrecke, insbesondere für eine Satellitenfunkübertragungsstrecke, Bei der Satellitenfunkübertragungsstrecke kann es sich beispielsweise um eine Ka-Band Übertragungsstrecke handeln in einem Frequenzbereich von 17,7 - 21,2 GHz für die Abwärtsstrecke (downlink) und 27,5 - 31 GHz für die Aufwärtsstrecke (uplink) oder um eine Ku- oder X-Band-Implementierung im Bereich um 11 bzw. 7 GHz.

### Hintergrund der Erfindung

Resonatoren können in Form eines passiven Bauelements als Kanalfilter in Funkübertragungsstrecken eingesetzt werden. In der Praxis eingesetzte Kanalfilter bestehen üblicherweise aus mehreren verkoppelten Resonatoren. Mit zunehmender Frequenz der Signalübertragung auf einer Funkstrecke ändern sich dabei die Anforderungen an die Filter, insbesondere was die baulichen und räumlichen Anforderungen einerseits wie auch die Anforderungen an die effektiv nutzbare Bandbreite eines Filters betrifft. Die effektiv nutzbare Bandbreite ist dabei diejenige Frequenzbandbreite, bei der ein Filterverhalten um eine Zentralfrequenz konstant oder nahezu konstant ist.

In Abhängigkeit der Resonanzfrequenz eines Filters ist es üblicherweise erforderlich, beispielsweise die geometrischen Abmessungen eines Filters anzupassen.

Kanalfilter können beispielsweise in sog. Ausgangsmultiplexern eingesetzt werden. Ein typischer Ausgangsmultiplexer besteht aus Kanalfiltern, die an einer Hohlleitersammelschiene angeschlossen sind. Eine Aufgabe des Ausgangsmultiplexers besteht darin, schmalbandige Hochleistungs-Kommunikationssignale auf einem gemeinsamen Hohlleiter (der sog. Sammelschiene) zu kombinieren. Die Kanalfilter und Sammelschiene werden in einem aufwändigen Entwicklungsprozess aufeinander abgestimmt. Üblicherweise erst nach Beendigung dieses Entwicklungsprozesses können die Einzelteile für die Kanalfilter, sowie die Sammelschiene und evtl. benötigte Zusatzteile bestellt und hergestellt werden.

Bei der derzeit häufig eingesetzten Invar-Rundhohlleiter-Technologie sowie bei allen anderen verfügbaren Technologien können verschiedene, komplexe Aufbau- und Entwicklungsprozesse einzuhalten sein, da diese Geräte aus vielen maßgeschneiderten Einzelteilen bestehen können. Die Einzelteile müssen üblicherweise für jedes Kanalfilter individuell gefertigt und beschafft werden. Mit Hilfe der bei dieser Technologie vorhandenen Abgleichschrauben kann ein Feinabgleich der Resonanzfrequenz im Bereich von wenigen Promille der Resonanzfrequenz erfolgen. Die freie Einstellung der Filter-Frequenz (Resonanzfrequenz) ist damit jedoch nicht möglich.

Bei der häufig für die Temperaturkompensation von Aluminiumfiltern verwendeten TE01n-Mode ist es demgegenüber möglich eine komplette Endwand des Resonators zu verschieben, da diese Moden keine Wandströme von Seiten- zu Endwand benötigen. Dieser Aufbau wird üblicherweise zur Kompensation von Temperatureinflüssen eingesetzt.

US 2004/051603 A1 beschreibt eine kreuzgekoppelte dielektrische Resonatorschaltung. Dabei sind Resonatoren relativ zueinander in einem Gehäuse so angeordnet, dass Einstellbarkeit und Kopplung der Resonatoren ermöglicht wird.

US 2013/009728 A1 beschreibt ein einstellbares Resonatorfilter, dessen Gehäuse mittels Ausnehmungen in einem Material gebildet ist und dessen Ausnehmungen durch leitende Abschnitte voneinander getrennt sind. In dem Gehäuse sind eine Kopplungsausnehmung und ein Kopplungsraum vorgesehen. In dem Kopplungsraum befindet sich ein induktives Koppelelement und ein Einstellelement.

US 2013/093539 A1 beschreibt ein Verfahren zum Herstellen eines RF-Filters, das mehrere Resonatorhohlräume aufweist.

US 2012/007697 A1 beschreibt ein abstimmbares Resonatorfilter bestehend aus Hohlraumresonatoren. In einer die Resonatoren auf dem Übertragungsweg des Resonatorfilters trennenden Trennwand befindet sich eine Koppelöffnung mit einer konstanten Breite. Die Kopplungsstärke zwischen den Resonatoren wird durch ein Abstimmelement eingestellt, das an den gegenüberliegenden Seiten der Kopplungsöffnung an der Trennwand bewegbar abgestützt ist.

US 6,232,853 B1 beschreibt ein Hohlleiterfilter mit einer Mehrzahl von asymmetrischen Resonatoren. Das Hohlleiterfilter weist einen Eingang und einen Ausgang mit einem Tiefpassfilter und einer Transformatoreinheit auf. Das Tiefpassfilter weist eine Vielzahl von symmetrisch gewellten Schlitzen auf und die Transformatoreinheit umfasst mindestens einen gestuften Transformatorabschnitt zum Anpassen des Filters an einen externen Hohlleiter.

### Zusammenfassung der Erfindung

Es kann als Aufgabe der Erfindung betrachtet werden, ein Kanalfilter anzugeben, dessen Resonanzfrequenz in einem breiten Frequenzband einstellbar ist.

Diese Aufgabe wird gelöst durch den Gegenstand des unabhängigen Anspruchs. Weitere Ausführungsformen ergeben sich aus den abhängigen Ansprüchen sowie aus der folgenden Beschreibung.

Gemäß einem ersten Aspekt der Erfindung ist ein Kanalfilter für eine Kommunikationseinrichtung angegeben. Das Kanalfilter weist einen ersten Resonator, ein Kopplungselement mit einem ersten Längsabschnitt und einem zweiten Längsabschnitt sowie ein erstes Abgleichelement auf. Das Kopplungselement ist ausgeführt, den ersten Resonator zumindest mittelbar mit einem Eingang oder einem Ausgang des Kanalfilters zu koppeln, wobei der erste Längsabschnitt in einer ersten Richtung, welche quer zu einer Längsrichtung des Kanalfilters verläuft, eine geringere Breite aufweist als der zweite Längsabschnitt und wobei sich das erste Abgleichelement zumindest abschnittsweise in dem ersten Längsabschnitt und zumindest abschnittsweise in dem zweiten Längsabschnitt befindet. Dabei ist das erste Abgleichelement in einer zweiten Richtung quer zu der ersten Richtung und quer zu der Längsrichtung auf den Mittelpunkt des Kopplungselementes hin und davon weg bewegbar, um hierdurch eine Abgleichbewegung auszuführen, wobei die zweite Richtung quer zu der ersten Richtung verläuft. Der erste Längsabschnitt und der zweite Längsabschnitt erstrecken sich in einer Längsrichtung des Kanalfilters, wobei die Längsrichtung einer Richtung des Signalpfades von einem Eingang zu einem Ausgang des Kanalfilters entspricht. Der erste Längsabschnitt ist eine Kopplungsblende. Der zweite Längsabschnitt ist ein Hohlleiter und ist mit dem ersten Längsabschnitt verbunden. Das erste Abgleichelement ragt in der ersten Richtung quer zu der Längsrichtung des Kopplungselements über eine Seitenfläche des ersten Längsabschnitts hinaus.

Die durch das Kopplungselement gekoppelte Menge von Energie ist insbesondere maßgeblich für Filtereigenschaften wie Bandbreite und Anpassung. Daher kann es vorteilhaft sein, wenn diese in einem möglichst weiten Frequenzbereich einstellbar ist.

Zum Abgleich des Kopplungselements kommt das erste Abgleichelement zum Einsatz. Dieses kann in einer Ausführungsform einen oberen Teil des Koppelelements im Wesentlichen ersetzen und kann damit insbesondere ein variabel einstellbares Koppelelement darstellen. Der obere Teil des Koppelelements kann durch das Abgleichelement entweder vollständig ersetzt werden oder noch in reduzierter Form bzw. teilweise vorhanden sein. Das Abgleichelement kann in einer Ausführungsform als metallische oder dielektrische Schraube ausgeführt sein, wobei die metallische Schraube die Menge der koppelnden Energie reduziert und die dielektrische Schraube diese erhöht.

Das erste Abgleichelement erstreckt sich in einer Längsrichtung des Kopplungselementes zumindest abschnittsweise in den ersten Längsabschnitt und in den zweiten Längsabschnitt. In anderen Worten ist das erste Abgleichelement an dem Übergang zwischen dem ersten Längsabschnitt und dem zweiten Längsabschnitt angeordnet.

Das erste Abgleichelement ermöglicht eine Bewegung quer zur Längsrichtung des Kanalfilters, also auf den Mittelpunkt des Kopplungselementes hin und davon weg.

Gemäß der Erfindung ist der erste Längsabschnitt eine Kopplungsblende.

Die Kopplungsblende ist ausgeführt, den ersten Resonator mit einem benachbarten bzw. unmittelbar benachbarten Resonator zu koppeln. Eine Abgleichbewegung des ersten Abgleichelements verläuft quer zu der Kopplungsrichtung der Kopplungsblende zwischen dem ersten Resonator und dem benachbarten Resonator, wobei die Kopplungsrichtung üblicherweise in Richtung der Längsrichtung des Kanalfilters verläuft.

Gemäß der Erfindung ist der zweite Längsabschnitt ein Hohlleiter.

Der Querschnitt des Hohlleiters ist größer als der Querschnitt der Kopplungsblende. Als Maßstab kann auch der Umfang der Kopplungsblende sowie des Hohlleiters in einer Richtung orthogonal zur Längsrichtung des Kanalfilters herangezogen werden. Der Umfang des Hohlleiters ist größer als der Umfang der Kopplungsblende.

Gemäß der Erfindung ist das erste Abgleichelement so ausgeführt und angeordnet, dass es in der ersten Richtung quer zu einer Längsrichtung des Kopplungselements über eine Seitenfläche des ersten Längsabschnitts hinausragt.

Dies kann bedeuten, dass die geometrischen Ausmaße wie z.B. der Durchmesser oder zumindest eine Kantenlänge des ersten Abgleichelements größer sind als die Breite des ersten Längsabschnitts. Das erste Abgleichelement kann so angeordnet sein, dass es über eine einzelne oder über zwei Seitenflächen, insbesondere über zwei gegenüberliegende Seitenflächen des ersten Längsabschnitts hinausragt.

Das erste Abgleichelement kann mittig oder außermittig (exzentrisch) mit Bezug zu dem ersten Längsabschnitt angeordnet sein. Ist das erste Abgleichelement exzentrisch angeordnet, kann es insbesondere lediglich über eine einzelne Seitenfläche des ersten Längsabschnitts hinausragen. Im Falle einer exzentrischen Anordnung des ersten Abgleichelements kann dies über eine Seitenfläche hinausragen, auch wenn sein Durchmesser oder seine Kantenlänge kleiner sind als die Breite des ersten Längsabschnitts.

Das erste Abgleichelement kann eine Abgleichschraube sein, welche im Wesentlichen zylindrisch ausgeführt ist. Im Fall der mittigen Anordnung der Abgleichschraube mit Bezug zu dem ersten Längsabschnitt ist der Durchmesser des Abgleichelements größer als die Breite des ersten Längsabschnitts.

Gemäß einer weiteren Ausführungsform der Erfindung ist das erste Abgleichelement in einem Längsabschnitt, den es sich in einer Längsrichtung in den zweiten Längsabschnitt hinein erstreckt, zwischen zwei gegenüberliegenden Seitenflächen des zweiten Längsabschnitts angeordnet.

In anderen Worten bedeutet dies, dass nicht das gesamte Abgleichelement zwischen zwei Seitenflächen des zweiten Längsabschnitts angeordnet ist, sondern nur derjenige Teil des Abgleichelements, welcher sich in Längsrichtung des Kopplungselements in dem zweiten Längsabschnitt befindet.

Im Falle dass das erste Abgleichelement eine Abgleichschraube ist, ist der Durchmesser kleiner als die Breite des zweiten Längsabschnitts und die Abgleichschraube ragt über keine Seitenfläche des zweiten Längsabschnitts hinaus.

Gemäß einer weiteren Ausführungsform der Erfindung weicht ein Kopplungswinkel des Kopplungselements mit dem ersten Resonator mit Bezug zu einer Längsrichtung des Kanalfilters von 0° ab.

Das Koppeln unter einem von 0° abweichenden Winkel kann ebenfalls dazu beitragen, dass ein gewünschter Koppelwert erreicht wird und kann somit zum Abgleich des Kopplungselements und der Anpassung der Arbeitsfrequenz des Kanalfilters beitragen.

Insbesondere kann der Kopplungswinkel zwischen 1° und 90°, weiter insbesondere zwischen 1° und 45° (jeweils im geometrisch positiven oder negativen Sinn, bzw. gegen den Uhrzeigersinn oder im Uhrzeigersinn) zwischen der Längsrichtung des Kopplungselements und der Längsrichtung des Kanalfilters betragen.

Gemäß einer weiteren Ausführungsform der Erfindung weist das Kanalfilter einen zweiten Resonator auf, welcher mit dem ersten Resonator über das Kopplungselement gekoppelt ist.

Das Kanalfilter kann eine Mehrzahl von Resonatoren aufweisen, welche miteinander jeweils über ein Kopplungselement gekoppelt sind.

Gemäß einer weiteren Ausführungsform der Erfindung weicht ein Kopplungswinkel des Kopplungselements mit dem zweiten Resonator mit Bezug zu der Längsrichtung des Kanalfilters von dem Kopplungswinkel des Kopplungselements mit dem ersten Resonator mit Bezug zu der Längsrichtung des Kanalfilters ab.

In einer Ausführungsform unterscheiden sich die Kopplungswinkel eines Kopplungselements zwischen einem ersten Resonator und einem zweiten Resonator von den Kopplungswinkeln eines Kopplungselements zwischen dem zweiten Resonator und einem dritten Resonator.

Gemäß einer weiteren Ausführungsform der Erfindung weist der erste Resonator ein zweites Abgleichelement auf, welches für eine Grobjustierung der Resonanzfrequenz des ersten Resonators ausgeführt ist.

Grobjustierung bedeutet dabei, dass die Arbeitsfrequenz in einem Frequenzbereich von bis zu +/- 40%, insbesondere +/- 10% bis 20% ihres aktuellen Wertes verändert werden kann.

Insbesondere durch das zweite Abgleichelement kann ermöglicht werden, dass ein Kanalfilter für verschiedene Arbeitsfrequenzen eingesetzt werden kann, ohne dass eine Neuentwicklung eines Kanalfilters nötig ist.

Das zweite Abgleichelement ist dabei angeordnet, dass es in einen Innenraum des Resonators hineinragt und in diesem Innenraum so bewegt werden kann, dass seine Anordnung im Innenraum verändert werden kann.

Gemäß einer weiteren Ausführungsform der Erfindung weist der erste Resonator ein drittes Abgleichelement auf, welches für eine Feinjustierung der Resonanzfrequenz des ersten Resonators ausgeführt ist.

Durch das Zusammenwirken des zweiten und dritten Abgleichelements können sowohl eine vollständige Veränderung der Arbeitsfrequenz (Grobjustierung) sowie eine Anpassung an beispielsweise Fertigungstoleranzen (Feinjustierung) erfolgen.

Gemäß einer weiteren Ausführungsform der Erfindung ist das dritte Abgleichelement mechanisch mit dem zweiten Abgleichelement gekoppelt.

Wenn also das zweite Abgleichelement bewegt wird, wird das dritte Abgleichelement mitgeführt, so dass durch das dritte Abgleichelement ein Feinabgleich basierend auf dem durch das zweite Abgleichelement vorgegebenen Grobabgleich erfolgt.

Gemäß einer weiteren Ausführungsform der Erfindung ist das dritte Abgleichelement mit Bezug zu dem zweiten Abgleichelement bewegbar.

In anderen Worten wird eine Abgleichbewegung des dritten Abgleichelements relativ zum zweiten Abgleichelement vorgenommen.

Gemäß einer weiteren Ausführungsform der Erfindung weist das Kanalfilter ein Kurzschlusselement auf, welches angeordnet ist, zumindest den zweiten Resonator zu überbrücken.

Das Kurzschlusselement kann auch als Brückenelement bezeichnet werden, welches einen oder mehrere benachbarte Resonatoren überbrückt.

Zusammenfassend kann das Kanalfilter gemäß einer Ausführungsform der Erfindung wie folgt beschrieben werden.

Das Kanalfilter, beispielsweise eines Ausgangsmultiplexers, kann so gestaltet werden, dass die folgenden Punkte erfüllt sind: ein generisches Kanalfilter ist unabhängig vom projektbezogenen Entwicklungs- und Konstruktionsprozess; die wesentlichen Filterteile sind projektübergreifend identisch und können vorab beschafft und auf Lager gelegt werden; schneller Aufbau der Einzelteile möglich; ein unter Verwendung eines solchen generischen Kanalfilters zusammengestellter Ausgangsmultiplexer ist im gesamten Hohlleiterband durch Abgleich einstellbar.

Ein Aspekt des Kanalfilters ist es, mit Hilfe einer TE01n Implementierung ein möglichst breit in Frequenz und Bandbreite einstellbares Kanalfilter für Ausgangsmultiplexer zu realisieren. Die Einstellbarkeit der Frequenz ist im Idealfall nur durch den störmodenfreien Bereich der Nutzmode begrenzt, der im Ka-Band ca. 1 GHz beträgt. Zur Abdeckung eines größeren Frequenzbereiches können jedoch leicht die geometrischen Abmessungen wie z.B. der Durchmesser der Resonatoren angepasst werden. Die Implementierung ist unabhängig vom Frequenzband, eine Ka-Band Implementierung bei 20 GHz/30 GHz ist ebenso möglich wie eine Ku- oder X-Band-Implementierung im Bereich um 11, bzw. 7 GHz.

Die Eigenschaften der Resonanzmode werden genutzt, um mit Hilfe eines Grob-Abgleichtellers die Frequenz voreinzustellen. Mit Hilfe einer im Grob-Abgleichteller integrierten Fein-Abgleichschraube kann dann der Feinabgleich erfolgen.

Der Abgleich der Kopplung kann beispielsweise mit Hilfe von Blendenabgleichschrauben erfolgen. Diese Schrauben können deutlich größer sein als die eigentliche Blende lang oder breit ist. Mit solchen Blendenabgleichschrauben kann effektiv der Querschnitt der Blende verkleinert werden. Der Überlappungsbereich mit dem Hohlleiter (also der Bereich, in dem die Schraube über die Blende hinausragt) kann so dimensioniert werden, dass er bei der Filterfrequenz oberhalb seiner sog. cut off Frequenz betrieben wird. Die cut off Frequenz ist diejenige Frequenz, oberhalb welcher eine elektromagnetische Welle Energie transportiert und unterhalb welcher lediglich ein elektromagnetisches Feld detektiert werden kann.

Die Resonatoren können insbesondere so angeordnet sein, dass der seitliche Abstand der Filter auf der Sammelschiene für verschiedene Arbeitsfrequenzen konstant gehalten werden kann und darüber hinaus die Gesamtlänge eine vorgegebene Länge nicht übersteigt. Dies ist zum Einen darin begründet, dass die maximale Gesamtlänge des Multiplexers in der Regel durch räumliche Vorgabe in der Verwendungsumgebung des Kanalfilters begrenzt ist. Ein erhöhter Abstand zwischen den Kanälen kann daher die mögliche Kanalzahl reduzieren. Zum Anderen kann sich mit zunehmendem Abstand der Kanäle auf der Sammelschiene die Degradation der Filterleistung erhöhen, insbesondere über der Temperatur.

Die Resonatoren werden insbesondere in einer Reihe angeordnet. Hierdurch kann ein gewünschter Kanalabstand auf der Sammelschiene realisiert werden. Elektrisch entspricht diese Struktur des Kanalfilters einer sog. Extracted Pole Struktur, das heißt, es können Filter mit Transmissionsnullstellen realisiert werden. Ein Verbindungshohlleiter zwischen den Polen kann über bzw. unter den beiden Polresonatoren geführt sein. Er kann entweder mittig geführt werden oder geringfügig seitlich versetzt mit Bezug zu einer Längsachse bzw. Mittelachse des Kanalfilters, um die Zugänglichkeit der Abgleichschrauben- und Teller zu erleichtern.

Die Koppelblenden können entweder in direkter Linie angeordnet sein oder in beliebigen Winkeln aus dem Resonator geführt sein, beispielsweise zur gezielten Unterdrückung von Störmoden. Insbesondere die Koppelblende zwischen dem ersten und zweiten Resonator von der Sammelschiene kann in einer Ausführungsform länger sein als die übrigen Koppelblenden, um die Kopplung in einem Bogen realisieren zu können. Dies kann dazu führen, dass der elektrisch nötige Koppelwert nicht mehr erreicht wird. Um dieses Problem zu lösen, kann zwischen den kurzen Ein- und Auskoppelblenden ein Stück Hohlleiter mit ausgeweitetem Querschnitt eingebracht werden. Der Hohlleiter entspricht dabei dem zweiten Längsabschnitt des Kopplungselements. Insbesondere die Tiefe der Blende kann von Bedeutung sein, da es von der Tiefe der Blende abhängen kann, ob die Blende evaneszent (dämpfend) wirkt, oder die Ausbreitung einer elektromagnetischen Welle erlaubt.

Am Verbindungshohlleiter zwischen den extraced poles können optional variable Kurzschlüsse, die mit Hilfe von Kurzschlussplatten realisiert werden können, angebracht werden. Der Verbindungshohlleiter kann beispielsweise aus verschraubten Halbschalen oder aus Aluminiumprofil gefertigt werden. Optional kann der Hohlleiter beidseitig oder einseitig mit einer auswechselbaren Kurzschlussplatte ausgestattet werden, um den Abgleichbereich zu erhöhen. Im Verbindungshohlleiter können außerdem weitere Abgleichelemente in Form von Abgleichschrauben platziert werden.

Die Polresonatoren können entweder am Filtereingang oder an einer beliebigen Stelle im Filter angeordnet sein. Die Filterordnung ist einfach erweiterbar, indem am Eingang oder am Ausgang weitere Resonatoren hinzugefügt werden. Das Hinzufügen weiterer Polresonatoren ist ebenso möglich.

Das Filter kann zur Reduktion der Temperaturabhängigkeit entweder aus temperaturstabilen Materialien, wie z.B. Invar, gefertigt werden oder aus nicht temperaturstabilen Materialien, wie z.B. Aluminium, wobei es mit einer Temperaturkompensationseinheit ausgestattet wird.

Eigenschaften des Kanalfilters können wie folgt beschrieben werden.

Das Kanalfilter ermöglicht bei gleichbleibenden mechanischen Abmessungen wie z.B. Länge und Breite die Verwendung für verschiedene Arbeitsfrequenzen, welche stark voneinander abweichen können. Es handelt sich um ein generisches Kanalfilter, so dass eine Neuentwicklung für verschiedene Arbeitsfrequenzen und Einsatzgebiete vermieden werden kann. Während der Entwicklung kann lediglich das Liefern von Abgleichdaten erforderlich sein. Identische Teilesätze für das generische Kanalfilter können in großen Mengen beschafft werden, da eine individuelle Gestaltung der Bauteile in Abhängigkeit der Arbeitsfrequenz nicht erforderlich ist. Es kann eine deutliche Beschleunigung der Entwicklungszeit erfolgen durch Reduktion von Entwicklungsaufwand und Wegfall von projektabhängiger Konstruktions- und Fertigungszeit. Durch Massenfertigung, Wegfall von Konstruktions- und teilweise Entwicklungskosten kann eine Einsparung von Kosten ermöglicht werden. Das Kanalfilter ermöglicht einen individuellen Abgleich mit einem großen Abgleichbereich, so dass eine erreichbare Fertigungsgenauigkeit generischer Teile ausreichend ist und die Einzelteile nicht in Anbetracht der zukünftigen Arbeitsfrequenz gefertigt werden müssen. Durch die Fertigung hoher Stückzahlen gleicher Teile ergibt sich die Möglichkeit zur Automatisierung des Abgleichs. Durch Standardprozesse und -teile kann sich eine hohe Planungssicherheit ergeben. Bezüglich der Betrachtung thermischer und mechanischer Parameter während der Entwicklung eines Kanalfilters sind generische Analysen mit worst-case Werten möglich. Unabhängig von der Sollfrequenz und der Bandbreite eines Kanalfilters können auf Grund der verschiedenen Abgleichmöglichkeiten gleiche Bauteile verwendet werden.

Die Mittenfrequenz des Filters wird im Wesentlichen durch die Resonanzfrequenz der Filterresonatoren bestimmt. Zur Grobeinstellung der Resonanzfrequenz kann wie oben beschrieben ein zweites Abgleichelement in Form eines Abgleichtellers zum Einsatz kommen. Ein solcher Abgleichteller erlaubt die Frequenzeinstellung in sehr weiten Bereichen. Ein drittes Abgleichelement in Form einer Schraube, welche einen geringeren Querschnitt oder Durchmesser hat als der Abgleichteller und in der Achse des Tellers angeordnet sein kann, erlaubt weiterhin den Feinabgleich des Filters. Das dritte Abgleichelement kann metallisches oder dielektrisches Material aufweisen.

### Kurze Beschreibung der Figuren

Nachfolgend wird anhand der beigefügten Zeichnungen näher auf Ausführungsbeispiele der Erfindung eingegangen. Die Darstellungen sind schematisch und nicht maßstabsgetreu. Gleiche Bezugszeichen beziehen sich auf gleiche oder ähnliche Elemente. Es zeigen:
- **Fig. 1**: eine schematische Darstellung eines Kanalfilters gemäß einem Ausführungsbeispiel der Erfindung.
- **Fig. 2**: eine schematische Darstellung eines Resonators eines Kanalfilters gemäß einem weiteren Ausführungsbeispiel der Erfindung.
- **Fig. 3**: eine schematische Darstellung eines Kanalfilters gemäß einem weiteren Ausführungsbeispiel der Erfindung.
- **Fig. 4**: eine schematische Darstellung eines Kanalfilters gemäß einem weiteren Ausführungsbeispiel der Erfindung.
- **Fig. 5**: eine schematische Darstellung eines Kanalfilters gemäß einem weiteren Ausführungsbeispiel der Erfindung.
- **Fig. 6**: eine schematische Darstellung eines Kanalfilters gemäß einem weiteren Ausführungsbeispiel der Erfindung.
- **Fig. 7**: eine schematische Darstellung eines Kanalfilters gemäß einem weiteren Ausführungsbeispiel der Erfindung.
- **Fig. 8**: eine schematische Darstellung eines Kanalfilters gemäß einem weiteren Ausführungsbeispiel der Erfindung.
- **Fig. 9**: eine schematische Darstellung eines Kanalfilters gemäß einem weiteren Ausführungsbeispiel der Erfindung.

### Detaillierte Beschreibung von Ausführungsbeispielen

Fig. 1 zeigt einen Teil eines Kanalfilters 10 mit einem Resonator 100 sowie einem hieran gekoppelten Kopplungselement 200.

Der Resonator ist als zylindrischer Hohlraum mit zwei gegenüberliegenden Grund- bzw. Stirnflächen 130, 140 ausgeführt. Das Kopplungselement 200 ist mit einer Mantelfläche des zylindrischen Hohlraums gekoppelt.

Das Kopplungselement 200 weist einen ersten Längsabschnitt 202 und einen zweiten Längsabschnitt 204 auf. Ein erstes Abgleichelement 400 ist so angeordnet, dass es sich in einer Richtung quer zur Längsrichtung 305 des Kopplungselements 200 sowohl in den ersten Längsabschnitt 202 als auch in den zweiten Längsabschnitt 204 erstreckt und eine Abgleichbewegung in Richtung des Pfeils 412 ermöglicht.

Der erste Längsabschnitt weist eine Seitenfläche 203 auf. Der Querschnitt bzw. die Grundfläche 405 der Abgleichschraube 400 ist so ausgeführt oder die Abgleichschraube 400 so angeordnet, dass die Abgleichschraube über die Seitenfläche 203 hinausragt (aus der Zeichenebene heraus in Richtung des Betrachters, in Richtung des Pfeils 307, welcher die Breite des ersten Kopplungselements anzeigt). In einer Ausführungsform kann die Abgleichschraube auch über die in der Fig. 1 hintere Seitenfläche des ersten Längsabschnittes 202 hinausragen.

Der zweite Längsabschnitt 204 ist in Richtung 307 breiter als der erste Längsabschnitt 202. Die Abgleichschraube 400 ist so ausgeführt und angeordnet, dass sie sich im Bereich des zweiten Längsabschnitts 204 zwischen den Seitenflächen 205A, 205B befindet.

Die Ausmaße des Kanalfilters sind frequenzabhängig. Für ein Kanalfilter im Ku-Band kann der erste Längsabschnitt 202 eine Breite von wenigen cm haben, beispielsweise zwischen 3 und 5 cm, und der zweite Längsabschnitt 204 kann eine Breite von über 5 cm haben, beispielsweise zwischen 5 und 12 cm, insbesondere ca. 9,5 cm. Der Durchmesser der Abgleichschraube 400 kann in einem Ausführungsbeispiel größer sein als die Breite des ersten Längsabschnitts 202 und kleiner als die Breite des zweiten Längsabschnitts 204.

Fig. 2 zeigt einen Resonator 100 mit einem zweiten Abgleichelement 110 aufweisend einen Abgleichteller 114 und einen Schaft 116 sowie mit einem dritten Abgleichelement 120 ausgeführt als Abgleichschraube, welche in dem Schaft 116 angeordnet ist und relativ zu dem zweiten Abgleichelement 110 durch eine Drehbewegung der Abgleichschraube 120 bewegt werden kann. Das zweite Abgleichelement 110 kann ebenfalls durch eine Drehbewegung des Schafts 116 mit Bezug zu der Grundfläche 130 des Resonators die Abgleichbewegung ausführen.

Sowohl das zweite Abgleichelement als auch das dritte Abgleichelement ermöglichen eine Abgleichbewegung.

Der Abgleichteller 114 kann ausgeführt sein, eine Abgleichbewegung von mehreren cm, z.B. zwischen 1 cm und 4 cm, auszuführen. Die Abgleichschraube 120 kann ausgeführt sein, eine Abgleichbewegung von wenigen Zehntel mm bis hin zu einigen mm auszuführen, z.B. zwischen 0,1 mm bis zu 2 mm. Die Abgleichschraube 120 weist einen geringeren Querschnitt auf als der Abgleichteller 114 und der Schaft 116.

Fig. 3 zeigt eine Seitenansicht (oben) und eine Draufsicht (unten) auf ein Kanalfilter 10 mit vier Resonatoren 100, wobei jeweils unmittelbar benachbarte Resonatoren über ein Kopplungselement miteinander gekoppelt sind. Das Kanalfilter 10 weist weiterhin ein Verbindungselement 500 auf.

Die Breite 16 und die Länge 18 des Kanalfilters können unabhängig von der Arbeitsfrequenz konstant oder im Wesentlichen konstant gehalten werden, d.h. es sind keine Anpassungen der geometrischen Ausmaße des Kanalfilters in Abhängigkeit einer gewünschten Arbeitsfrequenz erforderlich.

Fig. 4 zeigt ein Kanalfilter 10 mit einem Filtereingang 12 und einem Filterausgang 14. Die Längsrichtung des Kanalfilters ist mit einer gestrichelten Linie angedeutet. Ein Verbindungselement 500 verbindet zwei Resonatoren.

Fig. 5 zeigt ein Kanalfilter 10 in einer Ansicht der Resonatoranordnung von oben. Ein Hohlleiter 600 ist zwischen den Polen angeordnet und kann zur besseren Zugänglichkeit der Abgleichelemente 110, 120 mit Bezug zu einer Längsachse des Kanalfilters 10 seitlich versetzt angeordnet sein. Alternativ kann der Hohlleiter 600 mittig angeordnet sein.

Fig. 6 zeigt ein Kanalfilter 10 mit Kopplungselementen 200, welche mit den Resonatoren 100 unter verschiedenen Winkeln 210 mit Bezug zu der Längsrichtung des Kanalfilters gekoppelt sind. Der Verbindungshohlleiter 600 ist mittig angeordnet, kann zur besseren Zugänglichkeit der Abgleichelemente auch seitlich versetzt sein, wie schon in Fig. 5 gezeigt.

Fig. 7 zeigt ein Kanalfilter 10 mit Kopplung Kopplungselementen 200, welche mit den Resonatoren 100 unter verschiedenen Winkeln 210 mit Bezug zu der Längsrichtung des Kanalfilters gekoppelt sind und einem seitlich versetzten Verbindungshohlleiter 600. Die Kopplung unter verschiedenen Winkeln ist als Hohlleiterstruktur ausgeführt mit vergrößertem Querschnitt 300 im mittleren Bereich, um einen gewünschten Koppelwert zu erreichen. Die Abschnitte 200 und 300 stellen den ersten Längsabschnitt und den zweiten Längsabschnitt des Kopplungselements zwischen zwei Resonatoren dar.

Fig. 8 zeigt ein Kanalfilter 10, wobei der Verbindungshohlleiter 600 mit Bezug zu dem Ausführungsbeispiel in Fig. 7 in Längsrichtung verschoben ist, also andere Resonatoren überbrückt.

Fig. 9 zeigt ein Kanalfilter 10 und deutet Erweiterungsmöglichkeiten für höherkreisige Filter (beliebige Anzahl von Resonatoren kann hinzugefügt werden, diese sind gestrichelt dargestellt).

### Bezugszeichenliste

- 10: Kanalfilter
- 12: Eingang
- 14: Ausgang
- 16: Breite
- 18: Länge
- 100: Resonator
- 110: zweites Abgleichelement
- 114: Teller
- 116: Schaft
- 120: drittes Abgleichelement
- 130: erste Fläche
- 140: zweite Fläche
- 200: Kopplungsblende
- 202: erster Längsabschnitt
- 203, 205: Seitenfläche
- 204: zweiter Längsabschnitt
- 210: Kopplungswinkel
- 300: Hohlleiter
- 305: Längsrichtung
- 307: Breite
- 400: erstes Abgleichelement
- 405: Grundfläche
- 412: Abgleichbewegung
- 500: Verbindungselement
- 600: Kurzschlusselement

## Patentansprüche

1. Kanalfilter (10) für eine Kommunikationseinrichtung, aufweisend:
einen ersten Resonator (100);
ein Kopplungselement (200) mit einem ersten Längsabschnitt (202) und einem zweiten Längsabschnitt (204), wobei der erste Längsabschnitt (202) und der zweite Längsabschnitt (204) sich in einer Längsrichtung (305) des Kanalfilters (10) erstrecken, wobei die Längsrichtung (305) einer Richtung des Signalpfades von einem Eingang (12) zu einem Ausgang (14) des Kanalfilters (10) entspricht; und
ein erstes Abgleichelement (400), das eine zylindrische Abgleichschraube (400) aufweist;
wobei der erste Längsabschnitt (202) eine Kopplungsblende ist;
wobei der zweite Längsabschnitt (204) ein Hohlleiter (300) ist und mit dem ersten Längsabschnitt verbunden ist;
wobei das Kopplungselement (200) ausgeführt ist, den ersten Resonator (100) zumindest mittelbar mit dem Eingang (12) oder dem Ausgang (14) des Kanalfilters (10) zu koppeln;
wobei der erste Längsabschnitt (202) in einer ersten Richtung (307) eine geringere Breite aufweist als der zweite Längsabschnitt (204), wobei die erste Richtung (307) quer zu der Längsrichtung (305) verläuft;
wobei sich das erste Abgleichelement (400) zumindest abschnittsweise in dem ersten Längsabschnitt (202) und zumindest abschnittsweise in dem zweiten Längsabschnitt (204) befindet;
wobei das erste Abgleichelement (400) in einer zweiten Richtung (412) quer zu der ersten Richtung (307) und quer zu der Längsrichtung (305) auf den Mittelpunkt des Kopplungselementes hin und davon weg bewegbar ist, um hierdurch eine Abgleichbewegung auszuführen;
**dadurch gekennzeichnet, dass** die Abgleichschraube (400) in der ersten Richtung (307) quer zu der Längsrichtung (305) des Kopplungselements (200) über eine Seitenfläche (203) des ersten Längsabschnitts hinausragt.

2. Kanalfilter (10) nach Anspruch 1,
wobei das erste Abgleichelement (400) in einem Längsabschnitt, den es sich in der Längsrichtung (305) in den zweiten Längsabschnitt (204) hinein erstreckt, zwischen zwei gegenüberliegenden Seitenflächen (205A, 205B) des zweiten Längsabschnitts (204) angeordnet ist.

3. Kanalfilter (10) nach einem der vorhergehenden Ansprüche,
wobei ein Kopplungswinkel (210) des Kopplungselements mit dem ersten Resonator mit Bezug zu der Längsrichtung (305) des Kanalfilters (10) von 0° abweicht.

4. Kanalfilter (10) nach einem der vorhergehenden Ansprüche,
aufweisend einen zweiten Resonator, welcher mit dem ersten Resonator über das Kopplungselement gekoppelt ist.

5. Kanalfilter (10) nach einem der vorhergehenden Ansprüche,
wobei der erste Resonator (100) ein zweites Abgleichelement (110) aufweist, welches für eine Grobjustierung der Resonanzfrequenz des ersten Resonators ausgeführt ist.

6. Kanalfilter (10) nach Anspruch 5,
wobei der erste Resonator (100) ein drittes Abgleichelement (120) aufweist, welches für eine Feinjustierung der Resonanzfrequenz des ersten Resonators ausgeführt ist.

7. Kanalfilter (10) nach Anspruch 6,
wobei das dritte Abgleichelement (120) mechanisch mit dem zweiten Abgleichelement (110) gekoppelt ist.

8. Kanalfilter (10) nach Anspruch 6 oder 7,
wobei das dritte Abgleichelement (120) mit Bezug zu dem zweiten Abgleichelement (110) bewegbar ist.

9. Kanalfilter (10) nach einem der Ansprüche 4 bis 8,
weiterhin aufweisend ein Kurzschlusselement (600), welches angeordnet ist, zumindest den zweiten Resonator zu überbrücken.

## Claims

1. Channel filter (10) for a communication device, comprising:
a first resonator (100);
a coupling element (200) with a first longitudinal portion (202) and a second longitudinal portion (204), wherein the first longitudinal portion (202) and the second longitudinal portion (204) extend in a longitudinal direction (305) of the channel filter (10), wherein the longitudinal direction (305) corresponds to a direction of the signal path from an input (12) to an output (14) of the channel filter (10); and
a first tuning element (400), which comprises a cylindrical tuning screw (400);
wherein the first longitudinal portion (202) is a coupling iris;
wherein the second longitudinal portion (204) is a waveguide (300) and is connected to the first longitudinal portion;
wherein the coupling element (200) is designed to couple the first resonator (100) at least indirectly to the input (12) or the output (14) of the channel filter (10);
wherein the first longitudinal portion (202) has a smaller width in a first direction (307) than the second longitudinal portion (204), wherein the first direction (307) runs transversely in relation to the longitudinal direction (305) ;
wherein the first tuning element (400) is at least partially in the first longitudinal portion (202) and at least partially in the second longitudinal portion (204) ;
wherein the first tuning element (400) is movable in a second direction (412) transverse to the first direction (307) and transverse to the longitudinal direction (305) towards and away from the centre point of the coupling element, in order thereby to carry out a tuning movement;
**characterized in that** the tuning screw (400) protrudes in the first direction (307) transverse to the longitudinal direction (305) of the coupling element (200) beyond a side surface (203) of the first longitudinal portion.

2. Channel filter (10) according to Claim 1,
wherein the first tuning element (400) is arranged in a longitudinal portion which it extends in the longitudinal direction (305) into the second longitudinal portion (204), between two opposite side surfaces (205A, 205B) of the second longitudinal portion (204).

3. Channel filter (10) according to one of the preceding claims,
wherein a coupling angle (210) of the coupling element with the first resonator deviates by 0° with respect to the longitudinal direction (305) of the channel filter (10) .

4. Channel filter (10) according to one of the preceding claims,
comprising a second resonator, which is coupled to the first resonator via the coupling element.

5. Channel filter (10) according to one of the preceding claims,
wherein the first resonator (100) comprises a second tuning element (110), which is designed for a coarse adjustment of the resonant frequency of the first resonator.

6. Channel filter (10) according to Claim 5,
wherein the first resonator (100) comprises a third tuning element (120), which is designed for a fine adjustment of the resonant frequency of the first resonator.

7. Channel filter (10) according to Claim 6,
wherein the third tuning element (120) is mechanically coupled to the second tuning element (110).

8. Channel filter (10) according to Claim 6 or 7,
wherein the third tuning element (120) is movable with respect to the second tuning element (110).

9. Channel filter (10) according to one of Claims 4 to 8,
also comprising a shorting element (600), which is arranged to bridge at least the second resonator.

## Revendications

1. Filtre de canal (10) destiné à un dispositif de communication, comprenant :
un premier résonateur (100) ;
un élément de couplage (200) comportant une première partie longitudinale (202) et une deuxième partie longitudinale (204), dans lequel la première partie longitudinale (202) et la deuxième partie longitudinale (204) s'étendent dans une direction longitudinale (305) du filtre de canal (10), dans lequel la direction longitudinale (305) correspond à une direction du trajet de signal entre une entrée (12) et une sortie (14) du filtre de canal (10) ; et
un premier élément de compensation (400) comportant une vis de compensation cylindrique (400) ;
dans lequel la première partie longitudinale (202) est un diaphragme de couplage ;
dans lequel la deuxième partie longitudinale (204) est un guide d'ondes (300) et est reliée à la première partie longitudinale ;
dans lequel l'élément de couplage (200) est conçu pour coupler le premier résonateur (100) au moins indirectement à l'entrée (12) ou à la sortie (14) du filtre de canal (10) ;
dans lequel la première partie longitudinale (202) présente une largeur inférieure dans une première direction (307) à celle de la deuxième partie longitudinale (204), dans lequel la première direction (307) est transversale à la direction longitudinale (305) ;
dans lequel le premier élément de réglage (400) est situé au moins par sections dans la première partie longitudinale (202) et au moins par sections dans la deuxième partie longitudinale (204) ;
dans lequel le premier élément de compensation (400) est mobile dans une deuxième direction (412) transversale à la première direction (307) et transversale à la direction longitudinale (305) vers le centre de l'élément de couplage et peut en être éloigné afin d'effectuer ainsi un mouvement de compensation ;
**caractérisé en ce que** la vis de compensation (400) fait saillie dans la première direction (307) transversalement à la direction longitudinale (305) de l'élément de couplage (200) au-dessus d'une surface latérale (203) de la première partie longitudinale.

2. Filtre de canal (10) selon la revendication 1,
dans lequel le premier élément de compensation (400) est disposé dans une partie longitudinale qui il s'étend à l'intérieur de la deuxième partie longitudinale (204) dans la direction longitudinale (305) entre deux surfaces latérales opposées (205A, 205B) de la deuxième partie longitudinale (204).

3. Filtre de canal (10) selon l'une des revendications précédentes,
dans lequel un angle de couplage (210) de l'élément de couplage avec le premier résonateur par rapport à la direction longitudinale (305) du filtre de canal (10) est différent de 0°.

4. Filtre de canal (10) selon l'une des revendications précédentes,
comportant un deuxième résonateur couplé au premier résonateur par l'intermédiaire de l'élément de couplage.

5. Filtre de canal (10) selon l'une des revendications précédentes,
dans lequel le premier résonateur (100) comprend un deuxième élément de réglage (110) conçu pour un réglage grossier de la fréquence de résonance du premier résonateur.

6. Filtre de canal (10) selon la revendication 5,
dans lequel le premier résonateur (100) comprend un troisième élément de compensation (120) conçu pour un réglage fin de la fréquence de résonance du premier résonateur.

7. Filtre de canal (10) selon la revendication 6,
dans lequel le troisième élément de compensation (120) est couplé mécaniquement au deuxième élément de compensation (110).

8. Filtre de canal (10) selon la revendication 6 ou 7,
dans lequel le troisième élément de compensation (120) est mobile par rapport au deuxième élément de compensation (110).

9. Filtre de canal (10) selon l'une quelconque des revendications 4 à 8,
comprenant en outre un élément de court-circuit (600) agencé de manière à ponter au moins le deuxième résonateur.
